# EUROPÄISCHE PATENTSCHRIFT

(11) **EP 0 167 947 B1**
(45) Veröffentlichungstag und Bekanntmachung des Hinweises auf die Patenterteilung: **14.03.1990**
(21) Anmeldenummer: 85108068.9
(22) Anmeldetag: 28.06.1985
(51) Int. Cl.: B01F 3/04

(54) **Einrichtung zum Erzeugen von Schaum**
Device for making foam
Dispositif pour la fabrication de mousse

(30) Priorität: 07.07.1984 DE 3425078
(43) Veröffentlichungstag der Anmeldung: 15.01.1986
(73) Patentinhaber: Holz, Bernhard, D-7913 Senden (DE)
(72) Erfinder: Holz, Bernhard, D-7913 Senden (DE)
(74) Vertreter: Patentanwälte Ruff, Beier, Schöndorf und Mütschele

(56) Entgegenhaltungen:
- EP-A- 0 011 381
- GB-A- 1 306 020
- GB-A- 2 060 420
- US-A- 3 128 048
- US-A- 3 270 966
- US-A- 3 604 630
- US-A- 3 827 888
- US-A- 4 231 520

## Beschreibung

Die Erfindung betrifft eine Einrichtung zum Erzeugen von Schaum.

Aus der US-A-3 604 630 ist ein Schaumgenerator für Autowaschstraßen bekanntgeworden, der auf dem Injektorprinzip beruht. Der Schaum wird durch eine Zusammenführung der Flüssigkeit und der Luft unter hohem Druck unmittelbar an einer Düse erzeugt. Diesem ist ein Sieb nachgeschaltet. An diese eigentliche Schaumerzeugungseinrichtung schließt sich ein relativ großvolumiger, lang rohrförmiger Schaumspeicher an, an den sich wiederum Leitungen zur Strömungseingrenzung anschließen, die einen U-Bogen von 180° umfassen, bevor der Schaum an die Austragöffnungen kommt. Dieser Speicherraum für den Schaum wurde als unabdingbar angesehen, um den Schaum "reifen" zu lassen. Die inzwischen festgestellten Nachteile dieses Systems werden später noch näher erläutert.

Aus der DE-A 33 04 177 ist eine Vorrichtung zum Erzeugen von Schaum bekanntgeworden, bei der die den Schaum bildenden Komponenten (Schaumbildner, Wasser und Luft) in einen großen Behälter eingeleitet werden, in dem die Flüssigkeitskomponenten einen Flüssigkeitsspiegel bilden, aus dem die Schaumblasen aufsteigen und durch den oberen Teil des Behälters und eine lange Schaumleitung zu den Austrittsmündungen gelangen, beispielsweise zur Einschäumung von Kraftfahrzeugen in Autowaschstraßen. Bei derartigen Vorrichtungen werden zur Erzeugung einer bestimmten Schaummenge relativ große Mengen der einzelnen Komponenten benötigt, insbesondere eine relativ hohe Dosierung des Schaumbildners, d.h. einer chemischen Substanz, die die Schäumung hervorruft und auch als Waschmittel dienen kann.

Aus der EP-A-0 011 381 und der GB-A-2 060 420 sind Verfahren zum Verschäumen von Flüssigkeiten bekanntgeworden, bei denen ein Schaumgenerator aus einem Behälter mit einer Schrot-, Draht- oder Faserpackung besteht. Die weitere Leitung des Schaums zur Verwendungsstelle ist nichts ausgesagt. Üblicherweise wird aber der Schaum über Leitungen zu einem Behälter oder Zwischenspeicher geleitet. Mit dieser Vorrichtung kann zumindest über eine gewisse Zeit ein recht guter Schaum erzeugt werden, er neigt jedoch dazu bereits an der Verwendungsstelle schon wieder in der Schaumqualität nachgelassen zu haben. In der GB-A-2 060 420 ist eine Einrichtung nach dem Oberbegriff gezeigt, die einen langgestreckt rohrförmigen Schaumgenerator mit Bleischrotfüllung in einzelnen Schaumerzeugungskammern enthält, denen freie Kammern zwischengeschaltet sind. Diese haben einen nachteiligen Einfluß auf die Schaumerzeugung.

Aus der WO-81/03 129 (entsprechend EP-A-51 595) ist ein Mischgerät zur Schaumerzeugung bekanntgeworden, bei dem am Anfang und am Ende eines Rohres Umlenkkammern vorhanden sind, in denen eine rechtwinklige Umlenkung stattfindet und die mit einem Metall- oder Plastikgewirr gefüllt sind. Zwischen diesen turbulenzerzeugenden Umlenkstücken sind relativ lange Rohrleitungen mit ungestörtem Schaumfluß vorgesehen, auch zur Verwendungsstelle. Auch hier ist an der Verwendungsstelle keine optimale Schaumqualität zu erzielen. Ferner sind Schaumerzeuger aus den DE-A-28 48 038, 30 21 606 und dem DE-U-74 13 719 sowie der AT-A-355 316 bekanntgeworden, die unterschiedliche Methoden zur Schaumerzeugung benutzen und ebenfalls lange Leitungen zur Verwendungsstelle haben.

Aufgabe der Erfindung ist es, eine Einrichtung zum Erzeugen von Schaum zu schaffen, die Schaum mit geringem Aufwand an Ausgangsmaterialien und insbesondere chemischen Schaumbildnern erzeugt und in optimaler Qualität abgibt.

Diese Aufgabe wird erfindungsgemäß durch die Merkmale des Anspruchs 1 gelöst.

Die Einrichtung hat den Vorteil, daß der Schaum nahezu an der Verwendungsstelle erzeugt werden kann, so daß es möglich ist, ihn so zu leiten, daß er nicht auf dem Wege dahin, insbesondere an den Rohrwandungen, niedergeschlagen und durch die den Schaum treibende Druckluft in Flocken auseinandergerissen und zerstört wird. Die gedrängte rohrförmige und lageunabhängige Bauweise ermöglicht es, den Schaumgenerator direkt an die Verwendungsstelle des Schaums heranzuführen.

Die Schaumerzeugungskammern können Trennelemente in zweifacher Form aufweisen:

Einerseits kann der Schaumgenerator mehrere in Strömungsrichtung des Schaums nacheinander geschaltete Kammern aufweisen, deren Trennnelemente Trennwände sind, die Öffnungen haben. Stattdessen oder insbesondere zusätzlich kann zumindest ein Teil der Trennelemente aus durchlässigem Füllmaterial bestehen.

Vorzugsweise können alle Schaumerzeugungskammern mit dem Füllmaterial gefüllt sein. Dieses kann vorzugsweise aus einem Geflecht oder Gewirr von Draht- oder vorzugsweise bandförmigen Fäden, insbesondere aus Kunststoff-Geflechtkörpern, bestehen. In diesen Kammern braucht sich kein Flüssigkeitsniveau auszubilden, sondern die Schaumbildung kann praktisch sofort beginnen. Es ist zwar möglich, die Eintritts- und Austrittskammern vom Kunststoff-Geflecht freizuhalten, aber dies ist nicht zwingend notwendig. Die zahlreichen in Zahl und/oder Fläche zunehmenden Öffnungen, die sich in den Trennwänden und in den Zwischenräumen des Geflechts bilden, wirken schaumerzeugend, indem sie von der Flüssigkeit benetzt und das durchströmende Gas (vorzugsweise Luft) aus dem Flüssigkeitsfilm die Schaumblasen bildet. Es entsteht also eine auf zahlreiche hintereinandergeschaltete Ebenen verteilte weiche Schaumbildung, die es ermöglicht, mit einem Bruchteil der Schaumbildnerdosierung auszukommen. Für die gleiche Menge eines Schaums wird bei einem Schaumgenerator nach der Erfindung ca. nur die Hälfte bis ein Viertel der Menge an chemischen Schaumbildnern benötigt. Das bedeutet nicht nur eine wesentliche Kosteneinsparung für den Schaumbildner, sondern auch eine geringere Belastung des Abwassers mit chemischen Stoffen bzw. Einsparungen bei der Wiederaufbereitung des Abwassers. Dabei wirkt sich die Dosierung des Schaumbildners in der Waschleistung kaum aus. Durch die ausgezeichnete Qualität des Schaums wird der wesentliche Effekt, nämlich die gute Benetzung und Verteilung auf der gewaschenen Oberfläche sowie die Dämpfung der mechanischen Einwirkung der Waschborsten weitgehend unabhängig von der Menge des Schaumbildungsmittels erzeugt.

Der Schaumgenerator nach der Erfindung eignet sich nicht nur für den Einsatz an Autowaschanlagen, sondern auch für andere Reinigungszwecke, beispielsweise zur Gebäudereinigung. Auch andere Schäume als Waschmittelschäume lassen sich damit erzeugen. Da im Gegensatz zu bisherigen Schaumgeneratoren, bei denen der Schaum in einem Behälter erzeugt und dann über Leitungen zur Verwendungsstelle geleitet wurde, bei der Erfindung der Schaumgenerator bis nahe an die Verwendungsstelle herangebracht werden kann, wird ein Wiederzusammenfallen des Schaums in der Leitung unter dem Druck der sie treibenden Druckluft vermieden. Vorteilhaft trägt dazu bei, daß der Schaumgenerator langgestreckt rohrförmig und ggf. mit zick-zack- oder wellenförmigem Verlauf ausgebildet ist. Der Schaum wird sozusagen im Zuführungsrohr ohne vorgeschalteten großen Schaumbehälter erzeugt. Der Schaumgenerator ist dadurch auch nicht lageabhängig, d.h. er braucht nicht unbedingt vertikal angeordnet zu sein. Bei zick-zack- oder wellenförmiger Anordnung kann jeweils eine Kammer in einem geraden Stück und eine Kammer in einem Krümmer angeordnet sein, die jeweils durch Trennwände mit Öffnungen voneinander getrennt sind. Der ganze Schaumgenerator kann also aus einem nur mäßig starken Kunststoffrohrmit relativ großer Längebestehen (Durchmesser/Länge-Verhältnis über 1:10 und vorzugsweise über 1:20). Es können Kunststoffrohre verwendet werden, die miteinander unter Einschaltung von Zwischenstücken, die die Trennwände halten oder enthalten, verschweißt oder verklebt sind.

Vorteilhaft ist der Schaumgenerator so nahe an der Austrittsmündung angeordnet, daß der Abstand zwischen dem Auslaß des Schaumgenerators und der Auslaßmündung kürzer ist als der Strömungsweg zwischen dem Eintritt und dem Auslaß und besonders bevorzugt nur halb so groß.

Da meist mehrere Auslaßmündungen bei einem Schaumgenerator vorgesehen sind, ist es insbesondere bei dem relativ "weichen" Schaum, der im Schaumgenerator nach der Erfindung erzeugt wird, wesentlich, daß der Schaum gleichmäßig aus allen parallelgeschalteten Austrittsmündungen austritt. Insbesondere für die Erfindung hat sich vorteilhaft erwiesen, wenn die Austrittsleitung an einen Eintrittsanschluß eines Verteilers mit mehreren Austrittsmündungen angeschlossen ist, der wenigstens einen quer zum Eintrittsanschluß verlaufenden Verteilerkanal aufweist, in den an Einmündungsstellen der Eintrittsanschluß oder Übertrittskanäle einmünden, wobei an jeden Verteilerkanal wenigstens zwei Austritts- oder Übertrittskanäle in jeweils etwa gleichem Abstand von den Einmündungsstellen angeschlossen sind. Bei dem Verteiler wird also der aus einer Leitung kommende Schaum auf zwei andere dadurch verteilt, daß er um etwa die gleiche Strecke im Verteilerkanal nach der einen und der anderen Seite läuft. Dies kann mehrmals hintereinander geschaltet werden, so daß eine Verteilung auf mehrere Auslaßmündungen erfolgt. An die Austrittsmündungen des Verteilers können richtungsverstellbare kurze Austrittsdüsenstücke angeschlossen sein. Der Verteiler ist mit seinen Verteilerkanälen vorzugsweise horizontal angeordnet, was dafür sorgt, daß der Schwerkrafteinfluß bei der Verteilung ausgeschaltet ist. Eine vertikale Anordnung ist jedoch ebenfalls möglich.

Bei der Anordnung des Schaumgenerators an einer Autowaschstraße kann er vorzugsweise an den Säulen einer Einschäumeinrichtung unmittelbar angeordnet sein und praktisch aus dem Oberteil des Schaumgenerators direkt über den Verteiler aussprühen.

Vorzugsweise enthält die Einrichtung ein Dosier- und Mischgerät, wobei der Schaumbildner aus einem Vorratsbehälter angesaugt wird, indem er in mit Wasser vorgemischtem Zustand enthalten ist. Die Vormischung wird von einer Speisepumpe angesaugt, an deren Ausgang ein zur Schaumbildung schaltbares Dreiwegeventil mit einem Rückführzweig und einem Speisezweig angeschlossen ist, der zur Herstellung der Enddosierung zu einer Mischstelle führt. Die Einrichtung eignet sich auch zur Verarbeitung nicht vorgemischter Produkte.

Dabei können vorzugsweise mehrere nahe der Verwendungsstelle angeordnete Schaumgeneratoren an ein gemeinsames Dosier- und Mischgerät angeschlossen sein. Bei der Erfindung werden also die einzelnen Komponenten nahe an die Verwendungsstelle herantransportiert und dort der Schaum erzeugt werden, so daß sich keine langen Wege für den Schaumtransport ergeben, auf dem er wieder zusammenfallen könnte.

Die Einrichtung läßt sich leicht transportabel herstellen, falls ein beweglicher Einsatz erwünscht ist. Auch hier bringt die Tatsache, daß der Schaumgenerator ein kleines Volumen und einen geringen Querschnitt hat und mit dem Dosiergerät nur durch sehr dünne Zuführleitungen zu verbinden ist, viele Vorteile. Der Schaumgenerator könnte ggf. sogar flexibel, z.B. in einem Schlauch, ausgebildet sein und kann beliebige Querschnittsformen haben. Dabei ist es ebenfalls vorteilhaft, daß die Fertigmischung bereits im Dosier- und Mischgerät erfolgen und dem Schaumgenerator die Fertigmischung durch nur eine Leitung zugeführt werden kann, und daß der Schaumgenerator lageunabhängig ist.

Merkmale von weiteren bevorzugten Ausbildungen der Erfindung gehen außer aus den Unteransprüchen auch aus der Beschreibung und Zeichnung hervor. Ausführungsbeispiele der Erfindung sind in der Zeichnung dargestellt und werden im Folgenden näher erläutert. In der Zeichnung zeigen:
Fig. 1 eine schematische Frontansicht eines Teils einer Autowaschstraße mit einer Einrichtung zum Erzeugen und Aufbringen von Schaum,
Fig. 2 ein schematisches Schaltbild für die Komponentenzuführung,
Fig. 3 einen schematischen Längsschnitt durch einen Schaumgenerator und -verteiler,
Fig. 4 und 5 Draufsichten auf in dem Schaumgenerator verwendete Trennwände,
Fig. 6 einen horizontalen Längsschnitt durch einen Schaumverteiler und
Fig. 7 einen anders geformten Schaumgenerator,
Fig. 8 ein Detail der Eintrittskammer.
Fig 9 ein Detail einer Schaumerzeugungskammer im Längsschnitt
Fig 10 einen Schnitt nach Linie X-X in Fig. 9 und
Fig 11 eine schematische Darstellung, die eine bevorzugte mobile Anwendung zeigt.

Fig. 1 zeigt einen Teil einer Autowaschanlage 11, in der Kraftfahrzeuge 12 gewaschen werden. Sie werden dazu von einer Transporteinrichtung 13 (Bänder, Ketten oder dgl.) durch verschiedene Stationen geschleppt, von denen die Einschäumstation 14 gezeigt ist. Sie besteht aus einem feststehenden Portal 15, das die üblichen berührungslosen Fühler (Lichtschranken oder dgl.) zur Ein- und Ausschaltung der entsprechenden Einrichtungen aufweist und an dessen beiden Seitenholmen je ein Schaumgerator 16 angebracht ist.

Es sei schon hier bemerkt, daß dieser im Folgenden beschriebene Schaumgenerator sich auch besonders gut für die bewegliche Verwendung eignet, beispielsweise an Autowaschanlagen mit fahrbarem Portal (und feststehendem Auto) oder an Gebäudewaschanlagen und dgl.

Die Schaumgeneratoren 16 sind beim Ausführungsbeispiel langgestreckt rohrförmig und vertikal angeordnet. Ihre Schaumaustrittsmündungen 17 liegen an ihrem oberen Teil, während die Zuführung der Schaumkomponenten über Leitungen im unteren Teil erfolgt. Zugeführt wird über Leitungen 18 eine Fertigmischung von Wasser und zum Autowaschen benutzter Chemikalien, die eine gute Schaumbildung ermöglichen beispielsweise ein Produkt, was als "Aktiv-Schaum" für Autowaschstraßen von der Firma AUWA-Chemie, Augsburg, vertrieben wird.

Diese Fertigmischung kann bezüglich des Schaumbildners recht gering dosiert sein, so daß zB. 0,3 0,4 cm³ Schaumbildner je gewaiebenes Kraftfahrzeug ausreicht. Dies ist ca. eirir"Vierte! dessen, was in herkömmlichen Anlagen ge braucht wurde und ein noch geringerer Bruchteil dessen, was in herkömmlichen Injektoranlagen gebraucht wurde, in denen der Schaum durch Mischung nach dem Venturi-Prinzip hergestellt wurde.

Über die Leitung 19 wird Preßluft zugeführt. Die Steuerung erfolgt in einem Dosier- und Mischgerät 20, das einen Preßluft- und Wasseranschluß 21, 30, eine Zuführleitung 22 von einem Vorratsbehälter 23 sowie eine Rückführleitung 24 zu diesem aufweist.

Fig. 1 zeigt insbesondere, daß der Schaum 25 praktisch unmittelbar aus den Schaumbildern versprüht werden kann. Er kann aus mehreren Austrittsmündungen 17 je Schaumbildner gleichmäßig auf das Kraftfahrzeug aufgebracht werden, wo er eine gleichmäßige Schicht bildet, die für eine gute Verteilung und einen Halt der waschaktiven Substanzen auf den zu waschenden Ober
flächen sorgt, so daß diese nicht sofort wieder ablaufen, und von den im Schaum sehr weich laufenden Bürsten gut verteilt werden können. Es ist ferner zu erkennen, daß die Austrittsmündungen verstellbar sein können, um beispielsweise auch bei einer unsymmetrischen Anordnung des Kraftfahrzeugs unter dem Portal eine gleichmäßige und verlustfreie Einschäumung zu ermöglichen. Der Anschluß der Schaumbildner erfolgt lediglich über relativ dünne Leitungen für die Mischung und Luft, die ggf. auch flexibel verlegt werden können und bei denen Entfernungen vom Dosier- und Mischgerät 20 keine Rolle spielen. So kann ohne weiteres ein Dosier-und Mischgerät mehrere Schaumgeneratoren versorgen. Ferner ist zu erkennen, daß die Schaumgeneratoren ein sehr kleines Volumen haben und sich gut in Anlagen einfügen lassen.

Fig. 2 zeigt einige wesentliche Teile des Dosier-und Mischgerätes 20 im Schaltbild. Es enthält zwei in der Förderleistung unabhängig voneinander einstellbare, vorteilhaft von einem gemeinsamen Motor angetriebene Pumpen 26, die aus dem Vorratsbehälter 23 über die Zuführleitung 22 eine Vormischung (z.B. im Verhältnis Schaumbildner/Wasser von 1/20) ansaugen und je einem Dreiwege-Magnetventil 27 zuführen, die ausgangsseitig entweder an Rückführleitungen 24 zum Vorratsbehälter 23 oder an eine Speiseleitung 28 angeschlossen sind. Jede Speiseleitung 28 für die Vormischung mündet in eine von einem Magnetventil 29 geschaltete Wasserzuleitung 30, die nach dem Einmischen der Vormischung aus der Speiseleitung 28 die Leitungen 18 für die Fertigmischung bildet, die zu je einem Schaumgenerator führen. Obwohl es auch möglich ist, mehrere Schaumgeneratoren von der gleichen Dosierpumpe aus zu versorgen, hat die Verwendung zweier unabhängig einstellbarer Pumpen den Vorteil einer genauen Anpassung der Schaumqualität und -Menge an _ beiden Schaumgeneratoren, wozu auch unabhängige Druckluft- und Wasserregel- und Steuerventile gehören. Die Preßluftzuleitung 21 wird ebenfalls durch ein Magnetventil 31 geschaltet und führt als Preßluftleitung 19 zu den Schaumgeneratoren 16. In den Leitungen können zusätzlich Regulier- und Rückschlagventile angeordnet sein. Der in Fig. 3 detailliert dargestellte Schaumgenerator 16 besteht aus mehreren Kunststoff-Rohrstücken 34, die durch Verbindungsstücke 35 miteinander verbunden sind, die die Form kurzer, die Rohrstücke 34 übergreifender Rohrstücke haben und innen einen AnschlagBund 36 aufweisen Gegen diesen sind die Stirnseiten der Rohrstücke bzw. von diesen festgelegte Trennwände 37, 37a, 37b ge drückt und dadurch festgelegt. Die Verbindungsstücke werden mit den Rohrestücken verschweißt, so daß das Ganze eine langgestreckte rohrförmige Einheit bildet, in der drei langzylindrische Kammern 38 ausgebildet sind, während sich an dem unteren Ende eine Eintrittskammer 39 und am oberen Ende eine Austrittskammer 40 anschließt. Diese bestehen ebenfalls aus ange schweißten Rohrstücken, die mit Kappen 41 verschlossen sind. Die Eintrittskammer weist zwei Einlaßeinschlüsse 42, 43 für die Leitungen 18, 19 auf und ist relativ kurz, während die Austrittskammer 40 länger ausgebildet ist und in ihrem Mittelbereich am Umfang eine rechtwinklig von ihr ausgehende Austrittsleitung 44 aufweist, die im Querschnitt etwa dem der Kammern entspricht.

Daran schließt sich ein Schaumverteiler 45 an, durch den der Schaum auf drei Schaumaustritts mündungen 17 verteilt wird. Ebenso wie bei der Austrittskammer 40 die Austrittsleitung 44 nicht an einem Ende, sondern mittig abzweigt, so wird auch im Schaumverteiler jeweils die Verteilung symmetrisch nach beiden Seiten vorgenommen (Fig. 6). So hat der Schaumverteiler 45 einen an die Austrittsleitung 44 angeschlossenen Eintritts anschluß 46, der mittig in einen Verteilerkanal 47 einmündet, der beidseitig über Krümmer 48 in Übertrittskanäle 49 übergeht, die ihrerseits wiederum in einen längeren Verteilerkanal 50 einmünden. Symmetrisch zu den Einmündungsstellen 51 in diesen Verteilerkanal 50 sind an dessen beiden Enden und in der Mitte Austritts düsenstücke 52 angeschlossen, die an ihrem Ende die Austrittsmündungen 17 aufweisen und je aus zwei hintereinander geschalteten 90°-Krümmern 53 bestehen, die über feststellbare Kupplungsstücke 54 so verstellt werden können, daß die ebenfalls über einen Kupplungsstück 54 angeschlossene, vorzugsweise schlitzförmige Austrittsmündung 17, die einen gefächerten Schaumstrahl erzeugt, in zahlreichen Richtungen einstellbar ist (Fig. 3).

Es ist zu erkennen, daß bei dem Schaumverteiler, der in einem Gehäuse 55 enthalten ist, wie der Schaumgenerator, aus zusammengeschweißten oder-geklebten Kunststoffrohrstücken besteht, die Verteilung jeweils symmetrisch nach beiden Seiten erfolgt, um gleiche Wege für den Schaum nach allen Richtungen zu haben. Außerdem erfolgt die Schaumverteilung mehrstufig (1 auf 2 auf 3), was ebenfalls zu einer gleichmäßigen Verteilung auf alle Austrittsmündungen beiträgt.

Fig. 3 bis 5 zeigen die Trennwände 37a, 37b. Es ist zu erkennen, daß diese Trennwände in Form von runden Scheiben Öffnungen 56 aufweisen, die in Zahl und Größe in Strömungsrichtung 57 zunehmen, wobei allerdings die erste Trennwand 37 eine größere Gesamtöffnungsfläche haben kann als die folgenden. Sie passen sich jedoch im übrigen der zunehmenden Schaumentwicklung an. Die Kammern 38 sind mit Füllmaterial 59 gefüllt, das beim Ausführungsbeispiel aus einem losen schlauchförmigen Geflecht aus dünnen monofilen bandförmigen Kunststoffdrähten oder -streifen besteht, das torrusförmig zusammengezogen ist, so daß es einen scheibenförmigen Körper bildet. Derartige Geflechte sind als Topfkratzer im Handel. Eine Füllung der einzelnen Kammern 38 mit diesem Füllmaterial durch Hineinstopfen in die Kammern hat sich als besonders vorteilhaft erwiesen.

Es wird dadurch ein ausgezeichneter, gleichmäßig feinporiger weicher Schaum erzeugt, der eine gute Stabilität hat. Es können jedoch auch andere poröse Füllmaterialien verwendet werden, die dafür sorgen, daß die aufzuschäumende Flüssigkeit auf ihrem Wege durch den Schaumgenerator ständig neue mit Durchtritten versehene Elemente benetzt, wodurch ständig neue Schaumblasen gebildet werden. Auch die Eintritts- und Austrittskammern 39, 40 könnten mit Füllmaterial gefüllt sein.

Fig. 7 zeigt eine Ausführung eines Schaumgenerators 16a, der durch eine zick-zack-förmige Anordnung mit geringerer Gesamtlänge herstellbar ist, obwohl er zusätzlich zu den Eintritts- und Austrittskammern 39, 40 fünf Kammern 38a,b hat, die unterschiedlich lang sein können. Dabei wird jeweils eine Kammer 38a durch ein gerades Rohrstück gebildet, während die anschließende Kammer 38b durch einen 180°-Rohrkrümmer gebildet ist. Die Verbindung erfolgt wie bei Fig. 3 durch Verbindungsstücke 35 mit eingesetzten Trennwänden 37. Diese Anordnung eignet sich um Einbau in Geräte, wo der relativ flach bauende Schaumgenerator an einer Wand angebracht werden kann. Durch eine räumliche Ineinanderschachtelung könnte das Gerät noch kompakter gebaut werden.

Es ist bereits ausgeführt worden, daß eine entsprechend größere Anzahl von Trennwänden u.U. die Verwendung von Füllmaterial ganz oder teilweise ersetzen könnte, während andererseits das Füllmaterial auch anders als durch die Trennwände in den Kammern gehalten sein könnte. Die Kombination von Trennwänden und dem porösen Füllmaterial ist allerdings sehr vorteilhaft, wobei vor allem dafür gesorgt werden kann, daß eine erwünschte Drosselung eintritt, um zu vermeiden, daß die eingeströmte Preßluft zu leicht durch den gesamten rohrförmigen Schaumgenerator durchbläst.

In einer Autowaschstraße wird die Einrichtung so betrieben, daß bei Inbetriebnahme der Autowaschstraße, d.h. dem Anlassen der Grundeinrichtungen, wie des Schleppbandes 13, bereits die Pumpe 26, eine stufenlos einstellbare Membranpumpe, angelassen wird. Sie fördert ständig die Vormischung über die Leitung 22 in der gewünschten einstellbaren Menge, leitet sie jedoch, solange keine Schaumbildung eingeleitet werden soll, über das Dreiwegeventil 27 wieder in den Vorratsbehälter 23 zurück, wodurch die darin enthaltene Vormischung ständig umgewälzt und Entmischung vermieden wird. Bei Beginn der Schaumbildung, ausgelöst durch das Einlaufen eines Kraftfahrzeuges in den Bereich der Einschäumstation 14, werden gleichzeitig die Magnetventile 27, 29, 31 betätigt, so daß die entsprechende Fertigmischung aus Wasser und Vormischung erzeugt und über die Leitung 18 zum Schaumgenerator transportiert wird, während gleichzeitig über die Leitung 19 Preßluft einströmt. Im Schaumgenerator bildet sich normalerweise kein Flüssigkeitsniveau aus, das überwacht werden müßte, wie bei bekannten Geräten, sondern der Schaum bildet sich unmittelbar, wird in seiner Konsistenz während des Durchlaufens durch den ganzen Schaumgenerator ständig verbessert und tritt schließlich aus, wo er lediglich im Verteiler 45 verteilt und dann über die Austrittsdüsenstücke 52 in die richtige Richtung geleitet ausgegeben wird. Die Schaumerzeugung findet also praktisch im Zuleitungsrohr zur Verwendungsstelle statt. Gegebenenfalls könnten auch noch weitere Teile, beispielsweise der Verteiler, mit in den Schaumgenerator einbezogen werden, indem sie Trennwände und Füllmaterial enthalten bzw. die Verteilung könnte gleich im Schaumgenerator vorgenommen werden.

Fig. 8 zeigt ein Detail der Eintrittskammer 39, das sowohl bei Fig. 3 oder Fig. 7 Anwendung finden kann. Es ist dort an der ersten Trennwand 37 ein Rückschlagventil 70 vorgesehen, das aus einem in die Trennwand 37 eingesetzten Sitzgehäuse 71 besteht, an dem sich ein Saugsieb 72 befindet, und das im Inneren einen federbelasteten Ventilkörper 73 führt. Das Rückschlagventil 70, über dessen Mittelbohrung die erste Schaumerzeugungskammer 38 mit den gemischten Komponenten beschickt wird, verhindert, daß in Stillstandzeiten Schaum aus den Schaumerzeugungskammern in die Eintrittskammer zurückdrückt. Somit kann eine definierte und dosierte Schaumabgabe erzielt werden. Das in Fig. 9 dargestellte Detail zeigt eine Stützeinrichtung 60, die in den Schaumerzeugungskammern 38 angeordnet ist. Auch diese ist bei den Ausführungen nach Fig. 3, 7 und 11 vorteilhaft einzusetzen. Die Stützeinrichtung besteht jeweils aus einer Querstrebe 62 in Form eines vierstrahligen Sternes (Fig. 10), der durch eine mittlere Längsverbindungsstrebe 64 von der nächsten Querstrebe 62 in Abstand gehalten ist. Jewils eine Quer- und Längsverbindungsstrebe 62, 64 sind in Form einer Einheit 66 als Spritzgußteil hergestellt und mit Klemmen zusammengesteckt und ggf. geklebt werden. Die Längsverbindungsstrebe 64 ragt durch einen Füllmmaterialkörper 59 hindurch, der die Form eines zu einem torus-artigen Körper zusammengewickelten Geflecht aus Kunststoffbändern hat, wie es beispielsweise durch das Ineinanderrollen eines Schlauches entsteht. Derartige Bänder sind als Topfkratzer im Handel. Durch ihre Mittelöffnung ist die Längsverbindungsstrebe gesteckt. Die Stützeinrichtung 60 erstreckt sich über die gesamte Länge jeder Kammer und sorgt dafür, daß trotz der erheblichen Kräfte, die der strömende Schaum auf das Füllmaterial ausübt, das Füllmaterial nicht in Strömungsrichtung mitgenommen und an einem Ende jeder Kammer verdichtet wird. Auch die Kammereinteilung sorgt schon für eine Stabilisierung der Füllmaterialien in dem Schaumgenerator, dies wird jedoch durch die Stützeinrichtung noch weiter verbessert. Vorzugsweise nimmt die Packungsdichte des Füllmaterials in Strömungsrichtung 57 ab, d.h. in der unmittelbar auf die Eintrittskammer 39 folgenden Kammer ist die Packungsdichte am größten. Dies kann dadurch erzielt werden, daß die Längsverbindungsstege 64 der Stützeinrichtung dort kürzer sind als im übrigen Schaumerzeuger.

Es hat sich auch gezeigt, daß es wichtig ist, daß durch die gelochten Trennwände 37, 37a, 37b der Schaum zwangsweise wieder relativ gleichmäßig auf den gesamten Rohrquerschnitt verteilt wird. Anderenfalls würden sich in dem flexiblen Füllmaterial Vorzugswege herausbilden, aus denen das Füllmaterial verdrängt wird, so daß es umgangen werden könnte. Dazu tragen auch die Stützeinrichtungen bei, weil sie das Füllmaterial nicht nur in axialer Richtung, sondern auch in radialer Richtung stabilisieren.

Fig 11 zeigt schematisch, daß der Schaumerzeuger, der prinzipell dem nach Fig. 3 und 7 gleichen kann, bei einem transportablen Gerät unmittelbar als Handhabe zur Schaumverteilung dienen kann. Der Schaumerzeuger 16b kann wegen seiner Lageunabhängigkeit und seines geringen Querschnittes in das Austrittsrohr integriert sein und die Auslaßmündung 17b kann direkt am Kopf des Schaumerzeugers angebracht sein. Der Schaumerzeuger ist lediglich über flexible Schläuche 42b, 43b mit dem Gerät 20b verbunden, das außer den in Fig. 2 gezeigten Einrichtungen (jedoch nur für einen Schaumerzeuger) auch den Behälter für den Schaumbildner, Wasser und ggf. einen Luftkompressor enthalten kann. Die Betätigung kann über einen Schalter (z.B. Pistolengriff) am Schaumerzeuger selbst erfolgen, der elektrisch oder durch unmittelbare Schaltung der Flüssigkeiten und Gase die Schaumerzeugung auslöst. Somit kann ein leicht handhabbares Gerät zur Einschäumung von Wandflächen etc. z.B. zur Gebäudereinigung hergestellt werden.

Es ist festgestellt worden, daß die Schaumerzeugung in der Einrichtung nach der Erfindung so gut ist, daß selbst Substanzen, die üblicherweise kaum zu verschäumen waren, wie beispielsweise Konservierungswachs für Lackflächen, aufgeschäumtwerden können, so daß sie in flüssiger und mit Wasser vermischter Form auf Lackflächen aufgebracht werden können und dort durch das langsame Zusammenfallen des Schaumes auf der Lackfläche gut deponiert werden können, ohne wirkungslos abzulaufen.

## Patentansprüche

1. Einrichtung zum Erzeugen von Schaum aus flüssigen und gasförmigen Komponenten, wie Wasser, Luft und Schaumbildnern sowie ggf. aktiven Substanzen mit
- einem langgestreckt rohrförmigen Schaumgenerator (16, 16a) mit einer Eintrittskammer (39), wenigstens einer Schaumerzeugungseinrichtung (38) und einem Auslaß (44)
- Zuführmittel (18, 19, 20) zur Zuführung der Komponenten zu der Eintrittskammer (39)
- einem Auslaßabschnitt (45), der in wenigstens einer Auslaßmündung (17) endet und an den Auslaß (44) angeschlossen ist,
wobei der Schaumgenerator (16, 16a) mehrere in Strömungsrichtung (57) nacheinander geschaltete Schaumerzeugungskammern (38, 39, 40) aufweist, deren Trennelemente (37, 37a, 37b, 59) zahlreiche schaumerzeugende Öffnungen (56) abgrenzen, dadurch gekennzeichnet, daß die Fläche und/oder die Zahl der Öffnungen (56) in Strömungsrichtung (57) zunehmen.

2. Einrichtung nach Anspruch 1, dadurch gekennzeichnet, daß in den Schaumerzeugungskammern als Trennelemente ein Füllmaterial (59) angeordnet ist, das aus einem Geflecht oder Gewirr von draht- oder vorzugsweise bandförmigen Fäden, insbesondere aus Kunststoff, besteht.

3. Einrichtung nach Anspruch 2, dadurch gekennzeichnet, daß in wenigstens einer Schaumerzeugungskammer (38, 39, 40) eine Stützeinrichtung (60) vorgesehen ist, die das durchlässige, flexible Füllmaterial (59) in axialer Richtung der Schaumerzeugungskammer (38, 39, 40) positioniert und festhält, wobei vorteilhaft die Stützeinrichtung (60) aus voneinander in axialem Abstand voneinander angeordneten; vorzugsweise sternförmigen Querstreben (62) und einer mittleren Längsverbindung (64) bestehen, die jeweils durch wenigstens einen ggf. torus-förmig gestalteten Füllmaterialkörper (59) hindurchgesteckt ist, wobei die Stützeinrichtung (60) aus jeweils einer Querstrebe (62) und einem Längsverbindungsabschnitt (64) enthaltenden Einheiten (66) zusammengesetzt ist und insbesondere der Abstand zwischen den Querstreben (62) in Strömungsrichtung (57) zunimmt.

4. Einrichtung nach einem der vorhergehenden Ansprüche, dadurch gekennzeichnet, daß der langgestreckt rohrförmige Schaumgenerator (16, 16a) mit zick-zack- oder wellenförmigem Verlauf ausgebildet ist.

5. Einrichtung nach einem der vorhergehenden Ansprüche, dadurch gekennzeichnet, daß der Schaumgenerator (16, 16a) aus jeweils eine Kammer (38, 39, 40) enthaltenden Rohrstücken (34) oder -krümmern insbesondere aus Kunststoff, und aus Verbindungsstücken (35) besteht, wobei die Verbindungsstücke (35) die von Öffnungen (56) durchbrochenen Trennwände (37, 37a, 37b) enthalten oder festlegen und daß die Rohrstücke (34) bzw. Krümmer und Verbindungsstücke (35) vorzugsweise durch Schweißung miteinander verbunden sind, wobei ggf. der Auslaßabschnitt (45) an eine Auslaßkammer (40) seitlich, aber vor deren Ende, vorzugsweise in deren Mittelbereich, angeschlossen ist.

6. Einrichtung nach einem der vorhergehenden Ansprüche, dadurch gekennzeichnet, daß der Strömungssweg zwischen Auslaß (44) und Auslaßmündung (17) wesentlich kürzer, vorzugsweise weniger als halb so lang, ist als der Strömungsweg zwischen der Eintrittskammer (39) und dem Auslaß (40).

7. Einrichtung nach einem der vorhergehenden Ansprüche, dadurch gekennzeichnet, daß der Auslaßabschnitt (45) eines Schaumgenerators (16, 16a) ein Verteiler mit einem Eintrittsanschluß (46) und mehreren Auslaßmündungen (17) ist, der wenigstens einen quer zum Eintrittsanschluß (46) verlaufenden Verteilerkanal (47, 50) aufweist, in den an Einmündungsstellen (51) der Eintrittsanschluß (46) oder Übertrittskanäle (49) einmünden, wobei an jedem Verteilerkanal (47,50) wenigstens zwei Austritts- oder Übertrittskanäle (49) in jeweils etwa gleichem Abstand von den Einmündungsstellen (51) angeschlossen sind, wobei vorzugsweise der Verteiler (45) mit seinen Verteilerkanälen (47, 50) horizontal angeordnet ist und ggf. die Auslaßmündungen (17) an richtungsverstellbaren, kurzen Austrittsdüsenstücken angeordnet sind.

8. Einrichtung nach einem der vorhergehenden Ansprüche, dadurch gekennzeichnet, daß der Schaumgenerator (16) unmittelbar neben einer Autowaschanlage (11), vorzugsweise an Säulen einer Einschäumstation (14), angeordnet ist und seine mehreren Auslaßmündungen (17) ohne Zwischenschaltung von wesentlichen Rohr- oder Schlauchlängen den Schaum (25) auf die Verwendungsstelle sprühen.

9. Einrichtung nach einem der vorhergehenden Ansprüche, dadurch gekennzeichnet, daß em Schaumgenerator (16) ein Dosier- und Mischgerät (20) vorgeschaltet ist, wobei der Schaumbildner aus einem Vorratsbehälter (23) angesaugt wird, in dem er in mit Wasser vorgemischtem Zustand enthalten ist, und von einer Speisepumpe (26) einem zur Schaumerzeugung schaltbaren Dreiwegventil (27) zuführbar ist, an das ein Rückführzweig (24) zum Vorratsbehälter (23) und ein Speisezweig (28) angeschlossen ist, der zur Herstellung der Fertigmischung zu einer Mischstelle führt.

10. Einrichtung nach einem der vorhergehenden Ansprüche, dadurch gekennzeichnet, daß mehrere, nahe der Verwendungsstelle angeordnete Schaumgeneratoren (16, 16a) an ein gemeinsames Dosier- und Mischgerät (20) angeschlossen sind, wobei vorzugsweise zwei gesonderte und gesondert einstellbare, aber von einem gemeinsamen Motor angetriebene Speisepumpen vorgesehen sind.

11. Einrichtung nach einem der vorhergehenden Ansprüche, dadurch gekennzeichnet, daß zwischen der Eintrittskammer (39) und einer dieser folgenden Schaumerzeugungskammer (38) ein Rückschlagventil (70) vorgesehen ist.

12. Einrichtung nach einem der vorhergehenden Ansprüche, dadurch gekennzeichnet, daß vorzugsweise bei einem transportablen Gerät zur Schaumerzeugung der Schaumgenerator (16b) in dem von Hand bewegbaren Verteilerrohr angeordnet ist, das an seinem Ende die Austrittsmündung (17) trägt, und daß die Zuführmittel flexible Schläuche (42b, 43b) enthalten.

## Revendications

1. Dispositif de production de mousse au départ de composants liquides et gazeux tels que eau, air et agents moussants, ainsi éventuellement que de substances actives avec
- un générateur de mousse allongé tubulaire (16, 16a) avec une chambre d'entrée (39), au moins un dispositif de production de mousse (38) et une sortie (44)
- un moyen d'adduction (18, 19, 20) pour amener les composants à la chambre d'entrée (39)
- une section de sortie (45) qui se termine par au moins un orifice de sortie (17) et qui est raccordée à la sortie (44), tandis que le générateur de mousse (16,16a) présente Plusieurs chambres de production de mousse (38, 39, 40) montées les unes derrière les autres dans la direction d'écoulement (57) et dont les cloisons séparatrices (37, 37a, 37b, 59) présentent de nombreux orifices produisant la mousse, caractérisé en ce que la surface et/ou le nombre des orifices (56) augmente dans la direction d'écoulemnt (57).

2. Dispositif selon la revendication 1, caractérisé en ce que l'on dispose dans les chambres de production de mousse et pour jouer le rôle de cloisons séparatrices, un matériau de garnissage (59) qui est constitué d'un tissu ou d'un produit maillé formé de filaments en forme de fils ou, de préférence, de bandes et, en particulier, en matière plastique.

3. Dispositif selon la revendication 2, caractérisé en ce qu'il est prévu au moins un dispositif de support (60) qui positionne le matériau de garnissage perméable et flexible (59) dans la direction axiale des chambres de production de mousse (38, 39, 40) et qui l'y maintient, le dispositif de support (60) étant avantageusement constitué de traverses, de préférence en forme d'étoile, (62) et disposées à une certaine distance les unes des autres dans le sens axial, et d'une liaison longitudinale centrale (64) qui traverse chaque fois au moins un corps de matériau de garnissage (59) qui a éventuellement la forme d'un tore, tandis que le dispositif de support (60) est constitué d'unités (66) comportant chacune une traverse (62) et une section de liaison longitudinale (64), tandis que la distance entre les traverses (62) augmente, en particulier, dans la direction d'écoulement (57).

4. Dispositif selon l'une des revendications précédentes, caractérisé en ce que le générateur de mousse allongé tubulaire (16, 16a) présente une forme en zigzag ou ondulée.

5. Dispositif selon l'une des revendications précédentes, caractérisé en ce que le générateur de mousse (16, 16a) est constitué d'éléments de tuyaux (34) contenant chaque fois une chambre (38, 39, 40) ou de courbes, en particulier en matière plastique ainsi que de pièces de jonction (35), tandis que les pièces de jonction (35) contiennent les cloisons séparatrices (37, 37a, 37b) traversées par des orifices (56) ou les maintiennent en place et que les éléments de tuyaux (34) et les courbes et pièces de jonction (35) sont asssemblés les uns aux autres, de préférence par soudage, tandis que la section de sortie (45) est éventuellement raccordée latéralement à une chambre de sortie (40) mais avant l'extrémité de celle-ci, de préférence dans la zone centrale.

6. Dispositif selon l'une des revendications précédentes, caractérisé en ce que le trajet d'écoulement entre la sortie (44) et l'orifice de sortie (17) est notablement plus court et, de préférence, égal à moins de la moitié de la longueur du trajet d'écoulement entre la chambre d'entrée (39) et la sortie (40).

7. Dispositif selon l'une des revendications précédentes, caractérisé en ce que la section de sortie (45) d'une generateur de mousse (16,16a) est un distributeur avec un raccordement d'entrée (46) et plusieurs orifices de sortie (17), qui présente au moins un canal de distribution (47, 50) disposé transversalement par rapport au raccordement d'entrée (46) dans lequel débouche, à l'endroit d'entrée (51), le raccordement d'entrée (46) ou les canaux de passage (49) tandis que, à chaque canal de distribution (47, 50) sont raccordés au moins deux canaux de sortie ou de passage (49), chaque fois à peu près à la même distance des points d'entrée (51) tandis que le distributeur (45) est disposé, de préférence, horizontalement avec ses canaux de distributeurs (47, 50) et que les orifices de sortie (17) sont disposés sur des tuyères de sortie courtes et orientables en direction.

8. Dispositif selon l'une des revendications précédentes, caractérisé en ce que le générateur de mousse (16) est disposé immédiatement à côté d'une installation de lavage d'autos (11), de préférence sur les colonnes d'un poste d'application de mousse (14) et que ses nombreux orifices de sortie (17) projettent la mousse (25) sur le point d'utilisation sans interposition de longueurs notables de tuyaux ou de flexibles.

9. Dispositif selon l'une des revendications précédentes, caractérisé en ce que le générateur de mousse (16) est précédé par un appareil de dosage et de mélange (20) tandis que l'agent moussant est aspiré dans un réservoir de stockage (23) dans lequel il est contenu à l'état prémélangé avec l'eau et qu'il peut être amené par une pompe d'alimentation (26) à une vanne à trois voies (27) pouvant être enclenchée pour produire la mousse et à laquelle est raccordée une conduite de retour (24) vers le réservoir de stockage (23), et une conduite d'alimentation (28) qui mène à un point de mélange pour la préparation du mélange préparé.

10. Dispositif selon l'une des revendications précédentes, caractérisé en ce que plusieurs générateurs de mousse (16,16a) disposés à proximité du point d'utilisation sont raccordés à un appareil commun de dosage et de mélange (20) tandis qu'il est prévu, de préférence, deux pompes d'alimentation séparées et pouvant être réglées séparément mais entraînées par un moteur commun.

11. Dispositif selon l'une des revendications précédentes, caractérisé en ce qu'une vanne anti- retour (70) est prévue entre la chambre d'entrée (39) et la chambre de production de mousse (38) suivant celle-ci.

12. Dispositif selon l'une des revendications précédentes, caractérisé en ce que le générateur de mousse (16b) est disposé dans le tube de distributeur pouvant être déplacé à la main, de préférence dans le cas d'un appareil transportable pour la production de mousse, ce tube portant à son extrémité l'orifice de sortie (17), et en ce que le moyen d'alimentation comporte des flexibles (42b, 43b).

## Claims

1. Apparatus for producing foam from liquid and gaseous components, such as water, air and foaming agents, as well as optionally active substances with an elongated, tubular foam generator (16, 16a) with an inlet chamber (39), at least one foam generating device (38) and an outlet (44); supply means (18, 19, 20) for supplying the components to the inlet chamber (39); and an outlet section (45), which terminates in at least one outlet port (17) and is connected to outlet (44), the foam generator (16, 16a) having several foam generating chambers (38, 39, 40) arranged successively in the flow direction (57), whose separating elements (37, 37a, 37b, 59) define numerous foam-generating openings (56), characterized in that the area and/or number of the openings (56) increase in the flow direction (57).

2. Apparatus according to claim 1, characterized in that the foam generating chambers contain as separating elements a filling material (59), which comprises a netting or tangle of wire-like or preferably band-like threads, particularly of plastic.

3. Apparatus according to claim 2, characterized in that in at least one foam generating chamber (38, 39, 40) is provided a support means (60), which positions the permeable, flexible filling material (59) in the axial direction of the foam generating chambers (38, 39, 40) and secures same there, advantageously the support means (60) comprising axially spaced, preferably star- like cross-bars (62) and a central longitudinal connection (64), in each case passed through at least one, optionally toroidal filling material body (59), the support means (60) being formed from units (66) containing cross-bars (62) and a longitudinal connecting portion (64) and in particular the spacing between the crossbars (62) increases in the flow direction (57).

4. Apparatus according to one of the preceding claims, characterized in that the elongated, tubular foam generator (16, 16a) is constructed with zig-zag or wave-like configuration.

5. Apparatus according to one of the preceding claims, characterized in that the foam generator (16, 16a) comprises pipe sections (34) or bends in each case containing one chamber (38, 39, 40) and made from plastic, as well as connecting pieces (35), the latter containing or fixing partitions (37, 37a, 37b) broken by openings (56) and in that the pipe sections (34) or bends and connecting pieces (35) are preferably joined together by welding and optionally the outlet section (45) is laterally connected to an outlet chamber (40), upstream of its end and preferably in its central region.

6. Apparatus according to one of the preceding claims, characterized in that the flow path between outlet (44) and outlet port (17) is much shorter and preferably less than half as long as the flow path between the inlet chamber (39) and the outlet (40).

7. Apparatus according to one of the preceding claims, characterized in that the outlet section (45) of a foam generator (16, 16a) is a distributor with an inlet connection (46) and several outlet ports (17), which has at least one distribution channel (47, 50) at right angles to the inlet connection (46) and into which the inlet connection (46) or passage channels (49) issue at issuing points (51), at least two outlet or passage channels (49) being connected to each distribution channel (47, 50) in each case at the same distance from the issuing points (51) and preferably the distributor (45) with its distribution channels (47, 50) is positioned horizontally and optionally the outlet ports (17) are arranged on direction-adjustable, short discharge nozzle portions.

8. Apparatus according to one of the preceding claims, characterized in that the foam generator (16) is positioned directly alongside a car wash (11), preferably on the columns of a foaming station (14) and its several outlet ports (17) spray the foam (25) onto the point of use, without interposing significant pipe or hose lengths.

9. Apparatus according to one of the preceding claims, characterized in that upstream of a foam generator (16) is provided a dosing and mixing device (20), the foaming agent being sucked out of a storage tank (23), where it is present in a state premixed with water and can be supplied by a feed pump (26) to a three-way valve (27) operable for foam generation and to which is connected a return branch (24) to the storage tank (23) and a supply branch (28) used for producing the finished mixture and leads to a mixing station.

10. Apparatus according to one of the preceding claims, characterized in that several foam generators (16, 16a) positioned close to the point of use are connected to a common dosing and mixing device (20), there preferably being two separate and separately adjustable feed pumps driven by a common motor.

11. Apparatus according to one of the preceding claims, characterized in that a non-return valve (70) is provided between the inlet chamber (39) and a foam generating chamber (38) following the same.

12. Apparatus according to one of the preceding claims, characterized in that preferably in the case of a transportable apparatus for foam generation, the foam generator (16b) is located in the manually movable distributor tube, which carries at its end the outlet port (17) and in that the supply means contain flexible hoses (42b, 43b).
